# EUROPÄISCHE PATENTSCHRIFT

(11) **EP 1 747 352 B1**
(45) Veröffentlichungstag und Bekanntmachung des Hinweises auf die Patenterteilung: **25.04.2012**
(21) Anmeldenummer: 05744952.2
(22) Anmeldetag: 29.04.2005
(51) Int. Cl.: F01M 11/12

(54) **ÖLSTANDSÜBERWACHUNGSSYSTEM FÜR VERBRENNUNGSMOTOR**
OIL LEVEL MONITORING SYSTEM FOR AN INTERNAL COMBUSTION ENGINE
SYSTEME DE SURVEILLANCE DU NIVEAU D'HUILE D'UN MOTEUR A COMBUSTION INTERNE

(30) Priorität: 30.04.2004 DE 102004021394
(43) Veröffentlichungstag der Anmeldung: 31.01.2007
(73) Patentinhaber: Wacker Neuson Produktion GmbH & Co. KG, 80809 München (DE)
(72) Erfinder: STEFFEN, Michael, 80796 München (DE)
(74) Vertreter: Hoffmann, Jörg Peter
(86) Internationale Anmeldenummer: PCT/EP2005/004675
(87) Internationale Veröffentlichungsnummer: WO 2005/106216

(56) Entgegenhaltungen:
- EP-A- 0 416 688
- US-A- 4 306 525
- US-A- 4 385 290
- US-A- 4 503 419
- US-A- 4 771 746
- US-A- 4 876 529
- US-A- 4 890 695
- US-B1- 6 580 366
- PATENT ABSTRACTS OF JAPAN Bd. 005, Nr. 022 (M-054), 10. Februar 1981 (1981-02-10) & JP 55 148970 A (FUJI HEAVY IND LTD), 19. November 1980 (1980-11-19)

## Beschreibung

Die Erfindung betrifft ein Arbeitsgerät mit einem Verbrennungsmotor gemäß dem Oberbegriff von Patentanspruch 1 sowie ein Verfahren zum Überwachen eines Ölstands in einem Verbrennungsmotor gemäß dem Oberbegriff von Patentanspruch 24.

Verbrennungsmotoren, insbesondere Viertaktbenzin- oder Dieselmotoren, benötigen zur korrekten Funktion der Schmierung einen ausreichenden Ölvorrat, der durch Öl in einem Ölreservoir gebildet wird. Das Ölreservoir befindet sich meist in der Nähe eines Kurbelraums, so dass durch Schleuderschmierung, aber auch durch eine zusätzliche Ölpumpe, das Öl zu den Schmierstellen der Zylinder, der Kolben, der Lager usw. verteilt wird.

Das Vorhandensein einer zur Motorschmierung erforderlichen Ölmenge wird dabei z. B. über einen Ölmessstab oder über verschiedene Sensoren (z. B. Öldruckschalter bei Schmierung mit Ölpumpe) überprüft. Die Sensoren können in einer Überwachungsschaltung derart eingesetzt werden, dass sie den Motor bei Feststellen eines Ölmangels abschalten oder den Mangel über Kontrollleuchten o. Ä. anzeigen. Motoren ohne Ölpumpe verfügen meist über Messstäbe bzw. ein Schauglas.

Einfache Vorrichtungen zur Ölstandsüberwachung bestehen auch darin, dass mittels eines Schwimmers der Ölstand gemessen und - bei Ölmangel - die Zündung des Verbrennungsmotor unterbrochen wird. In diesem Fall springt der Motor bei Ölmangel erst gar nicht an. Bei stark vibrierenden Maschinen und einer unkontrollierten, turbulenten Ölbewegung im Motor kann sich der Motor auch dann abstellen, wenn an sich genügend Öl vorhanden ist. Da jedoch das Öl aufgewirbelt ist, nimmt der Schwimmer eine Stellung ein, die einen Ölmangel repräsentiert, so dass die entsprechenden Maßnahmen ergriffen werden und der Motor abgeschaltet wird.

Da - wie dargelegt - bei Feststellen eines zu niedrigen Ölstands die bekannten Überwachungssysteme ein Starten des Verbrennungsmotors von vornherein unterbinden, ist es für den Bediener nicht zu erkennen, warum der Motor nicht startet. Dementsprechend ergreift er möglicherweise ungeeignete oder nicht erforderliche Maßnahmen, um den Motor wieder in Betrieb zu setzen (Zündkerzen tauschen, Vergaser reinigen etc.).

Viele Arbeitsgeräte weisen einen Verbrennungsmotor sowie einen von dem Verbrennungsmotor angetriebenen Schwingungserreger auf. Zu diesen Arbeitsgeräten gehören z. B. Stampfer zur Bodenverdichtung. Vibrationsplatten. Hämmer usw. Aufgrund der von dem Schwingungserreger erzeugten starken Schwingung wird das Öl im Verbrennungsmotor stark durcheinandergewirbelt. Dementsprechend ist es mit den bekannten Ölüberwachungssystemen schwierig, festzustellen, ob genügend Öl zur Schmierung des Verbrennungsmotors zur Verfügung steht.

In der US 6.580,366 B1 wird ein System zum Bestimmen der chemischen Veränderung von Öl in einem Fahrzeugmotor beschrieben. Bestandteil des Systems ist eine Ölstandsmessvorrichtung. Auf Grundlage einer Änderung der Ölmenge wird die Veränderung der chemischen Zusammensetzung des Öls ermittelt. Um die erforderliche Messgenauigkeit zu erzielen, wird die Ölmenge mit Hilfe eines Ölmengensensors vor dem Starten der Maschine ermittelt.

Aus der US 4,306,525 ist eine Ölanzeige bekannt, bei der ein optischer Ölsensor an einer Ölrückführungsleitung in einem Verbrennungsmotor vorgesehen ist. Die Messung und Anzeige des Ölstandes wird unmittelbar nach dem Schließen eines Schlüsselschalters, also noch vor dem Starten des Verbrennungsmotors, bestimmt.

Der Erfindung liegt die Aufgabe zugrunde, ein Arbeitsgerät mit einem Verbrennungsmotor anzugeben, bei dem eine Information über den Ölstand zuverlässig gewonnen werden kann. Weiterhin ist ein Verfahren zum Überwachen eines Ölstands in einem Verbrennungsmotor anzugeben.

Die Aufgabe wird erfindungsgemäß durch ein Arbeitsgerät nach Anspruch 1 und Verfahren nach den Ansprüchen 23 und 24 gelöst.

Das erfindungsgemäße Arbeitsgerät weist eine Ölmesseinrichtung auf, zum Erkennen, dass in dem Ölreservoir Öl vorhanden ist, und zum Erzeugen eines entsprechenden Signals. Weiterhin ist eine Auswerteeinrichtung zum Erzeugen einer Ölstandsinformation auf Basis des Signals von der Ölmesseinrichtung vorgesehen. Die Ölstandsinformation ist in einem bestimmten Zeitraum nach dem Starten des Verbrennungsmotors erzeugbar, wobei die Ölstandsinformation auch noch nach dem Starten des Verbrennungsmotors und/oder nach Ablauf des bestimmten Zeitraums nach dem Starten vorhanden ist.

Insbesondere endet der Zeitraum, innerhalb dem die Ölstandsinformation gewonnen wird, bevor ein zu dem Arbeitsgerät gehörender Schwingungserreger von dem Verbrennungsmotor angetrieben wird.

Da es äußerst schwierig ist, den Ölstand bei einem Verbrennungsmotor, der insbesondere keine Ölpumpe, sondern lediglich ein Ölreservoir (Ölsumpf) ausweist, im Betrieb festzustellen, weil das Öl im Kurbelraum des Verbrennungsmotors verwirbelt wird, wird die Ölstandsinformation zu einem Zeitpunkt ermittelt, zu dem sich das Öl noch weitgehend in Ruhe, also aufgrund der Schwerkraftwirkung im Ölreservoir befindet. Sobald der Verbrennungsmotor seine volle Betriebsdrehzahl erreicht hat, insbesondere, wenn der Verbrennungsmotor einen in dem Arbeitsgerät vorgesehenen Schwingungserreger antreibt und/oder der bestimmte Zeitraum verstrichen ist, ist die Ölstandsüberwachung nicht mehr zuverlässig. Sie kann zwar erfindungsgemäß immer noch durchgeführt werden, sollte aber nicht mehr als zuverlässig angesehen werden.

Der zugrunde liegende Gedanke besteht also darin, dass die Ölstandsinformation zu einem Zeitpunkt ermittelt wird, zu dem die Ölmesseinrichtung noch zuverlässige Messergebnisse liefern kann, wobei die Ölstandsinformation jedoch auch noch zu einem späteren Zeitpunkt, wenn von der Ölmesseinrichtung keine zuverlässigen Messergebnisse mehr zu erwarten sind, also z.B. beim bestimmungsgemäßen Betrieb des Arbeitsgeräts, immer noch zur Verfügung steht. Als Ölstandsinformation kann in diesem Zusammenhang ein ausgewerteter Messwert oder ein entsprechend aufbereitetes Signal dienen, das insbesondere repräsentiert, ob genügend Öl im Ölreservoir vorhanden ist oder nicht.

Auf Grundlage der Ölstandsinformation können bestimmte Konsequenzen eingeleitet werden, wie später noch erläutert wird.

Vereinfacht gesagt, erfolgt das Messen des Ölstands beim Start (vorher, während oder kurz danach), also zu einem Zeitpunkt, zu dem sich das Arbeitsgerät noch in relativer Ruhe befindet.

Die maßgeblich, erfindungsgemäß erzeugte und auch noch zu einem späteren Zeitpunkt verfügbare Ölstandsinformation schließt nicht aus, dass auch später noch, also im Betrieb des Arbeitsgeräts, weitere Ölstandsinformationen ermittelt werden. Diese Ölstandsinformationen sind jedoch entweder nicht ausreichend zuverlässig oder werden nach anderen, hier nicht weiter zu vertiefenden, da nicht zur Erfindung gehörenden Kriterien ausgewertet. Für die Erfindung maßgeblich ist hingegen die frühzeitig erzeugte Ölstandsinformation.

In Zusammenhang mit dem Starten des Verbrennungsmotors wird als Beginn des Startens der Beginn einer Drehung einer Kurbelwelle des Verbrennungsmotors angesehen. Als Ende des Startens gilt ein Zeitpunkt, wenn die Drehzahl der Kurbelwelle größer ist als eine Startdrehzahl, die durch eine Startvorrichtung (z.B. ein Elektrostarter oder ein Reversierstarter) der Kurbelwelle aufgezwungen wird. Dann nämlich ist der Verbrennungsmotor in der Lage, selbsttätig seine Kurbelwellen-Drehzahl zu erhöhen, ohne dass es einer weiteren Unterstützung durch die Startvorrichtung bedarf.

Besonders vorteilhaft ist es, wenn der bestimmte Zeitraum nach dem Starten des Verbrennungsmotors in Relation zu der gesamten Betriebszeit des Verbrennungsmotors nach dem Starten kurz ist. Geht man davon aus, dass der Verbrennungsmotor wenigstens einige Minuten in Betrieb ist, so sollte der vorbestimmte Zeitraum im Bereich von Sekunden liegen. Insbesondere sollte der Zeitraum, innerhalb dem die Ölstandsinformation gewonnen wird, enden, bevor der Schwingungserreger von dem Verbrennungsmotor angetrieben wird.

Die Ölstandsinformation wird durch die Auswerteeinrichtung auf Grundlage des Signals von der Ölmesseinrichtung gewonnen. Im Wesentlichen wird die Ölstandsinformation besagen, dass im Ölreservoir genügend Öl vorhanden ist oder dass ein Ölmangel besteht.

Wenn das Arbeitsgerät einen Schwingungserreger aufweist, kann der Beginn des Antreibens des Schwingungserregers durch den Verbrennungsmotor das Ende des "bestimmten Zeitraums" auslösen. Das bedeutet, dass die Ölstandsinformation bis zum Aktivieren des Schwingungserregers gewonnen werden kann. Der Schwingungserreger wird jedoch so starke Schwingungen auf das Arbeitsgerät ausüben, dass danach, also im normalen Arbeitsbetrieb eine zuverlässige Ölstandsüberwachung nicht mehr möglich ist.

Bei einer anderen Ausführungsform der Erfindung kann die Ölstandsinformation so lange erzeugt werden, bis die Kupplung den Verbrennungsmotor mit dem Schwingungserreger koppelt. Dadurch wird sichergestellt, dass die starken Schwingungen des Schwingungserregers noch nicht die Erzeugung der Ölstandsinformation beeinträchtigen können.

Wiederum bei einer anderen Ausführungsform der Erfindung ist die Ölstandsinformation erzeugbar, wenn der Verbrennungsmotor nach dem Starten eine vorbestimmte Mindestdrehzahl erreicht hat. Die Mindestdrehzahl kann relativ niedrig gewählt sein und ist z. B. erforderlich, um mit Hilfe entsprechender Aggregate des Verbrennungsmotors eine Versorgungsspannung für die Ölmesseinrichtung und die Auswerteeinrichtung zu erzeugen. Da üblicherweise ein Verbrennungsmotor beim Starten relativ rasch wenigstens eine Leerlaufdrehzahl, oft sogar eine darüberliegende Betriebsdrehzahl erreicht, ist der Zeitraum, während dem die Ölstandsinformation erzeugt wird, sehr kurz.

Bei einer vorteilhaften Weiterentwicklung der Erfindung ist die Ölstandsinformation erzeugbar, solange die tatsächliche Kurbelwellen-Drehzahl kleiner ist als eine vorgegebene Arbeitsdrehzahl, bei der das Arbeitsgerät seine bestimmungsgemäße Arbeit verrichtet.

Besonders vorteilhaft ist es, wenn die Ölstandsinformation zu Beginn einer Betriebszeit des Verbrennungsmotors, also insbesondere während oder nach dem Starten, einmalig erzeugt wird. Das bedeutet, dass zu einem bestimmten, besonders geeigneten Zeitpunkt, zu dem noch relativ viel Öl im Ölreservoir vorhanden sein muss, der Ölstand ermittelt oder das Vorhandensein von Öl festgestellt und in Form der Ölstandsinformation ausgewertet wird. Wenn der Ölstand in Ordnung bzw. Öl vorhanden ist, sind keine weiteren Maßnahmen mehr innerhalb des Betriebszykluses erforderlich. Dies gilt insbesondere dann, wenn der Verbrennungsmotor typischerweise nur eine relativ kurze Betriebszeit hat, bis er wieder gestoppt wird. Bei einem erneuten Starten des Verbrennungsmotors wird eine erneute Ölstandskontrolle durchgeführt.

Wenn hingegen die Ölstandsinformation besagt, dass zuwenig Öl im Ölreservoir vorhanden ist, kann der Verbrennungsmotor mit Hilfe einer Stoppeinrichtung abgeschaltet werden. Als derartige Stoppeinrichtung eignet sich z. B. das Zündsystem des Motors, das über die Auswerteeinrichtung in geeigneter Weise angesteuert wird, um das Abstellen des Motors zu bewirken.

Es ist jedoch nicht zwingend erforderlich, dass der Motor sofort nach Feststellen des Ölmangels und Erzeugen einer entsprechenden Ölstandsinformation abgeschaltet wird. Vielmehr kann auch eine vorbestimmte Zeitspanne nach Vorliegen der bestimmten Ölstandsinformation verstreichen, bis die Stoppeinrichtung den Verbrennungsmotor abschaltet. Das hat den Vorteil, dass dem Bediener noch entsprechende Informationen, z. B. durch akustische oder optische Warnhinweise übermittelt werden können, um ihn von dem Ölmangel in Kenntnis zu setzen.

Bei einer anderen Ausführungsform der Erfindung ist die Auswerteeinrichtung mit einer Drehzahlregeleinrichtung gekoppelt, so dass bei Vorliegen einer dem Ölmangel entsprechenden Ölstandsinformation die Drehzahl des Verbrennungsmotors auf einen unter einer Betriebsdrehzahl liegenden Drehzahlwert, z. B. eine Leerlaufdrehzahl, einstellbar ist. Im Leerlauf kann der Verbrennungsmotor üblicherweise auch bei Mangelschmierung noch relativ lange betrieben werden, ohne Schaden zu nehmen. Auch hier können dem Bediener noch geeignete Informationen angezeigt werden, so dass er den Mangelzustand erkennt.

Der akustische, vor allem aber der optische Warnhinweis kann über eine bestimmte Zeitspanne ausgegeben werden, auch wenn die Ölstandsinformation nicht mehr vorliegt. Zum Beispiel ist es möglich, dass durch eine der oben beschriebenen Maßnahmen oder durch Einwirkung des Bedieners der Verbrennungsmotor abgeschaltet wurde. In diesem Fall könnte es hilfreich sein, wenn z.B. eine als optische Warnanzeige dienende Leuchtdiode weiterhin über einen bestimmten Zeitraum betrieben wird. Zur Energieversorgung ist gegebenenfalls eine entsprechend gestaltete Kondensatoreinrichtung erforderlich.

Bei einer bevorzugten Ausführungsform der Erfindung weist der Verbrennungsmotor eine Spannungseinrichtung zum Erzeugen und/oder Speichern von elektrischer Energie auf. Hierbei kann es sich z. B. um eine Magnetzündanlage zum Erzeugen von elektrischer Energie oder eine Batteriezündanlage zum Speichern von elektrischer Energie handeln. Die Spannungseinrichtung stellt die für die Ölmesseinrichtung und die Auswerteeinrichtung erforderliche Versorgungsspannung zur Verfügung. Insbesondere bei einer Magnetzündanlage wird die Versorgungsspannung erst mit dem Starten des Verbrennungsmotors, also bei Drehen der Kurbelwelle erzeugt. Die Ölstandsinformation ist dann in jedem Fall unmittelbar nach dem Beginn des Startvorgangs erzeugbar, wobei auch hier eine relativ kurze Zeitspanne eingehalten werden sollte.

Wenn die Ölstandsinformation bereits vor dem Starten des Verbrennungsmotors gewonnen werden soll, ist es besonders vorteilhaft, wenn eine Spannungseinrichtung zum Speichern von elektrischer Energie für die Versorgung der Ölmesseinrichtung und der Auswerteeinrichtung vorgesehen ist. Mit Hilfe dieser elektrischen Energie kann die Ölstandsinformation dann auch bei Bedarf gespeichert werden.

Vorzugsweise ist die Auswerteeinrichtung in die Ölmesseinrichtung integriert, so dass die beiden Bauelemente eine Einheit bilden und gemeinsam in dem Verbrennungsmotor verbaut werden können.

Ein in der Ölmesseinrichtung vorgesehener Ölsensor kann nach verschiedenen Prinzipien betrieben werden, wobei sich insbesonders kapazitive, optische, thermische und/oder mechanische Messprinzipien eignen.

Besonders vorteilhaft ist es, wenn der Ölsensor, gegebenenfalls mit integrierter Auswerteeinrichtung, in ein Motorgehäuse des Verbrennungsmotors einschraubbar ist. Hierbei kann z. B. eine Bohrung genutzt werden, die ursprünglich für einen Ölmessstab vorgesehen war.

Ein erfindungsgemäßes Verfahren weist folgende Schritte auf: Zunächst wird der Verbrennungsmotor durch die Startereinrichtung (Elektrostarter oder Reversierstarter) gestartet. Unmittelbar nach dem Beginn des Startvorgangs des Verbrennungsmotors wird die Ölmesseinrichtung derart betrieben, dass das Vorhandensein von Öl in dem Ölreservoir erkannt und ein entsprechendes Signal erzeugt werden kann. Das Signal wird ausgewertet, um eine Ölstandsinformation zu erzeugen, die darüber Aussage gibt, ob genug Öl im Verbrennungsmotor vorhanden ist oder nicht.

Die Ölstandsinformation bleibt auch nach Ablauf der Startphase vorhanden und kann zur Einleitung entsprechender Konsequenzen genutzt werden.

Vorzugsweise wird die Ölstandsinformation erst nach Erreichen einer vorbestimmten Mindestdrehzahl des Verbrennungsmotors erzeugt.

Wenn die Ölstandsinformation einer Information entspricht, dass zu wenig Öl in dem Ölreservoir vorhanden ist, können verschiedene Maßnahmen ausgelöst werden: Der Betrieb des Verbrennungsmotor kann sofort oder nach Ablauf einer vorgegebenen Zeitspanne nach Feststellen des Ölmangels unterbrochen werden. Weiterhin ist es möglich, die Drehzahl des Verbrennungsmotors auf einen unter einer Betriebsdrehzahl liegenden Drehzahlwert zu begrenzen. Alternativ oder ergänzend können akustische und/oder optische Warnsignale an den Bediener übermittelt werden.

Diese und weitere Vorteile und Merkmale der Erfindung werden nachfolgend anhand eines Beispiels unter Zuhilfenahme der begleitenden Figuren näher erläutert. Es zeigen:
- **Fig. 1**: schematisch einen bekannten Verbrennungsmotor;
- **Fig. 2**: schematisch ein erfindungsgemäßes Ölüberwachungssystem; und
- **Fig. 3**: ein Flussdiagramm zur Erläuterung des erfindungsgemäßen Ölüberwachungssystems.

In Fig. 1 wird ein an sich bekannter Verbrennungsmotor gezeigt, so dass im Folgenden nur eine kurze Beschreibung gegeben wird. Als Verbrennungsmotoren eignen sich grundsätzlich Motoren mit Getrenntschmierung, also z. B. Viertaktbenzinmotoren oder Dieselmotoren.

In einem Motorgehäuse 1 ist eine Kurbelwelle 2 drehbar gelagert, an der wiederum wenigstens ein Pleuel 3 drehbar gelagert ist. Am anderen Ende des Pleuels 3 ist ein Kolben 4 gehalten, der in einem Zylinder 5 axial hin- und herbewegbar ist. Unterhalb der Kurbelwelle befindet sich ein Ölreservoir 6 (Ölwanne, Ölsumpf), in dem Schmieröl gesammelt wird. Das Öl kann über einen Ölauslass 7 abgelassen werden, wenn das Öl verschmutzt oder erschöpft ist.

Bei dem in Fig. 1 gezeigten Verbrennungsmotor ist in einem in dem Motorgehäuse 1 vorgesehenen Gewinde 8 ein statischer Öldruckschalter 9 eingesetzt. Der Öldruckschalter 9 hat den Nachteil, dass er im Prinzip wie ein Schwimmer funktioniert, so dass er im Betrieb des Verbrennungsmotor, insbesondere wenn der Verbrennungsmotor einen nicht dargestellten Schwingungserreger antreibt, und dementsprechend das Öl sehr stark in einem die Kurbelwelle 2 umgebenden Kurbelraum 10 verwirbelt wird, nicht mehr zuverlässig das Vorhandensein einer ausreichenden Ölmenge bestimmen kann. So besteht die Möglichkeit, dass der Öldruckschalter 9 einen Ölmangel detektiert, obwohl im Kurbelraum 10 genügend Öl zirkuliert.

Fig. 2 zeigt einen Ausschnitt aus Fig. 1, wobei der Öldruckschalter 9 durch eine erfindungsgemäße Ölstandsüberwachungseinrichtung 11 ersetzt ist. Die Ölstandsüberwachungseinrichtung 11 weist eine Ölmesseinrichtung 12 sowie eine Auswerteeinrichtung 13 auf.

Im gezeigten Beispiel weist die Ölmesseinrichtung 12 einen Sensor auf, der mit einem kapazitiven Messprinzip arbeitet. Der Sensor ist so positioniert, dass er bei einer ausreichenden Ölmenge im Ölreservoir 6 in das Öl eintaucht und das Öl als Dielektrikum zwischen zwei Kondensatorelektroden auswertet.

Dazu wird ein Schwingkreis angeregt, dessen Frequenz davon abhängig ist, ob die Kondensatorelektroden des Sensors im Öl stehen oder nicht. Die Frequenz wird durch einen als Auswerteeinrichtung 13 dienenden Mikroprozessor ausgewertet und mit vorgegebenen Frequenzwerten verglichen, so dass daraufhin eine Ölstandsinformation gewonnen werden kann, die besagt, dass der Sensor im Öl steht (ausreichende Ölmenge) oder nicht (Ölmangel).

Die Spannungsversorgung der Ölstandsüberwachungseinrichtung 11 erfolgt über einen Anschluss 14, an dem ein nicht dargestelltes Ladekabel (Abstellerkabel) einer in dem Verbrennungsmotor vorgesehenen, an sich bekannten Magnetzündanlage anschließbar ist. Da Magnetzündanlagen in vielfältiger Weise bekannt sind, erübrigt sich an dieser Stelle eine nähere Beschreibung. Anstelle einer Magnetzündanlage kann auch eine Batteriezündanlage zum Betrieb des Verbrennungsmotors sowie zur Speisung der Ölstandsüberwachungseinrichtung 11 genutzt werden.

Über den Anschluss 14 besteht für die Ölstandsüberwachungseinrichtung 11 die Möglichkeit, den Verbrennungsmotor bei Feststellen eines Ölmangels sofort oder nach Ablauf einer vorgegebenen Zeitspanne abzustellen. Dazu wird z. B. der Anschluss 14 mit der Masse des Gehäuses 1 kurzgeschlossen. Gegebenenfalls kann die Ölstandsüberwachungseinrichtung 11 über den Anschluss 14 auch die Drehzahl des Motors derart regeln, dass sie z. B. nur noch einer Leerlaufdrehzahl entspricht.

Anstelle des kapazitiven Sensors können auch andere physikalische Messprinzipien angewendet werden.

Besonders vorteilhaft ist es, dass der Ölspiegel im Ölreservoir 6 beim Starten des Motors erfasst und ausgewertet wird, so dass die Ölstandsüberwachungseinrichtung 11 bereits zu diesem frühen Zeitpunkt die erforderliche Ölstandsinformation ableiten kann.

Die Ölstandsüberwachungseinrichtung 11 kann selbstverständlich auch während des Laufs des Motors weiterhin Informationen ermitteln, da z. B. vernebeltes oder verspritztes Öl weiterhin auf den Sensor der Ölmesseinrichtung 12 tropft. Bei Trockenlauf bzw. Mangelschmierung wird kein Öl mehr die Ölmesseinrichtung 12 erreichen, so dass auch zu diesem Zeitpunkt noch ein Abschalten des Verbrennungsmotors durch die Ölstandsüberwachungseinrichtung 11 bewirkt werden kann.

Durch geeignete Auslegung der Ölmesseinrichtung 12 und der Auswerteeinrichtung 13 ist es möglich, dass bereits bei der ersten Kurbelwellendrehung durch den Starter (Reversierstarter oder Elektrostarter) des Verbrennungsmotors die Ölmenge gemessen bzw. die Ölstandsinformation gewonnen wird. Dadurch bewirkt die dem Startvorgang nachfolgende Turbulenz des Öls im Ölreservoir 6 keine Messfehler mehr.

So lässt es sich z. B. einstellen, dass die Ölstandsinformation nur einmalig, beim Start des Verbrennungsmotors gewonnen wird und nachfolgende Ölstandsinformationen, insbesondere auch Meldungen über einen vermeintlichen Ölmangel ignoriert werden. Dabei wird von der Annahme ausgegangen, dass, wenn der Verbrennungsmotor beim Starten genügend Öl enthält, auch für die nachfolgende Betriebszeit genügend Öl zur Verfügung steht. Dies gilt umso mehr, wenn der Verbrennungsmotor in einem Arbeitsgerät mit relativ kurzer Betriebszeit (z. B. weniger als eine Stunde) eingesetzt wird. Bei jedem neuen Startvorgang nämlich kann eine erneute Ölstandskontrolle durchgeführt werden.

Dadurch, dass die Ölstandsüberwachungseinrichtung 11 durch die im Verbrennungsmotor ohnehin vorhandene Spannungsversorgung mittels der Zündanlage elektrische Energie erhält, erübrigt sich eine zusätzliche Spannungsversorgung. Die Ölstandsüberwachungseinrichtung 11 wird somit einerseits von der Zündanlage des Motors mit Energie versorgt. Andererseits kann sie über die Zündanlage das Abstellen des Motors bewirken.

Beim Einsatz der Ölstandsüberwachungseinrichtung 11 in einem Dieselmotor sollte ein geeignetes System zur Energieerzeugung, z. B. eine Batterie oder eine Lichtmaschine zur Speisung der Ölstandsüberwachungseinrichtung 11, vorgesehen werden. Weiterhin kann dann die Ölstandsüberwachungseinrichtung 11 mit einer Einrichtung zum Unterbrechen der Kraftstoffzufuhr (z. B. Elektroventil) gekoppelt werden.

Im Falle einer beim Start als ausreichend angesehenen Ölmenge kann die Ölstandsüberwachungseinrichtung 11 nachfolgend inaktiv bleiben, so dass der Motor ohne Beeinflussung durch die Ölstandsüberwachungseinrichtung 11 läuft. Wenn gewünscht, kann jedoch die Ölstandsüberwachungseinrichtung 11 weiterhin den Ölstand überwachen und gegebenenfalls in Extremsituationen eingreifen.

Wenn der Verbrennungsmotor zum Antreiben eines Schwingungserregers in einem Arbeitsgerät, z. B. in einem Stampfer, einem Hammer oder einer Vibrationsplatte zur Bodenverdichtung dient, ist es besonders zweckmäßig, wenn die Messung des Ölstandes, d. h. die Gewinnung der Ölstandsinformation, vor der Aktivierung des Schwingungserregers erfolgt. Zu diesem Zeitpunkt befindet sich nämlich noch der größte Teil des Öls im Ölreservoir 6. Nach Aktivieren des Schwingungserregers hingegen werden derart starke Schwingungen ausgeübt, dass das Öl überall im Kurbelraum 10 verteilt sein kann.

Als Ölmesseinrichtung 12 kann auch ein herkömmlicher Absteller, z. B. ein statischer Ölschalter, eingesetzt werden, sofern dieser vibrationstauglich ist. Die Auswerteeinrichtung 13 sollte dann derart ausgestaltet sein, dass die Ölstandsmessung - wie oben dargelegt - nur zum Beginn des Motorbetriebs, also beim Starten die Messsignale des Ölschalters auswertet. Im Betrieb des Motors, insbesondere nach Aktivierung des Schwingungserregers, sind die Messsignale des Ölschalters von der Auswerteeinrichtung 13 zu ignorieren.

In Fig. 3 wird ein Flussdiagramm gezeigt, dass die Arbeitsweise des erfindungsgemäßen Ölstandsüberwachungssystems zeigt.

In einem Schritt S1 wird der Verbrennungsmotor gestartet, z. B. durch Ziehen eines Reversierstarters.

Dadurch steht in Schritt S2 eine Versorgungsspannung für die verwendete Elektronik in der Ölstandsüberwachungseinrichtung 11 zur Verfügung.

Im Schritt S3 wird mit Hilfe des kapazitiven Sensors der Ölmesseinrichtung 12 eine Schwingungsfrequenz f_{osz} eines mit einem Mikroprozessor ausgestatteten Schwingkreises gemessen. Die Frequenz f_{osz} ändert sich in Abhängigkeit einer Ölbenetzung des Sensors. Die Messung im Schritt S3 kann bereits im Moment des Startens, d. h. beim ersten Ziehen des Reversierstarters, durchgeführt werden. Die gemessenen Daten werden anschließend in Schritt S4 gespeichert. In Schritt S5 wird die Motordrehzahl gemessen und in Schritt S6 mit einem vorgegebenen Wert (hier: 1000 min⁻¹) verglichen. Solange die Motorgeschwindigkeit die vorgegebene Geschwindigkeit noch nicht erreicht hat, wird die Drehzahl in Schritt S5 weiterhin gemessen.

Falls die Motordrehzahl die vorgegebene Grenzdrehzahl überschritten hat, wird in Schritt S7 geprüft, ob die gemessene Schwingkreis-Frequenz f_{osz} größer ist als eine voreingestellte Frequenz fₗᵢₘ. Die voreingestellte Frequenz fₗᵢₘ wird bei der Produktion des Arbeitsgeräts ab Werk eingespeichert, wenn der Sensor kalibriert wird. Die Frequenz fₗᵢₘ entspricht der Schwingkreisfrequenz für den minimal erforderlichen Ölpegel.

Wenn die gemessene Frequenz f_{osz} größer ist als fₗᵢₘ wird zur Betriebskontrolle eine Leuchtdiode LED in Schritt S8 eingeschaltet und in Schritt S9 die Ölstandsüberwachung abgeschaltet. Die Ölmenge im Verbrennungsmotor wird während dieses Betriebszykluses nicht mehr überwacht. Erst bei erneutem Starten des Motors - nach vorherigem Abschalten - beginnt die Ölstandskontrolle mit Schritt S1 erneut.

Wenn in Schritt S7 festgestellt wird, dass die gemessene Frequenz f_{osz} kleiner ist als der vorgegebene Frequenzgrenzwert fₗᵢₘ, schließt das System daraus, dass nicht mehr genügend Öl im Verbrennungsmotor vorhanden ist. Daraufhin wird in Schritt S10 eine Leuchtdiode LED in Blinkbetrieb versetzt, um den Bediener ein Warnsignal zu geben. Während dieser Zeit läuft der Motor weiter. Nach Ablauf einer bestimmten Zeitspanne (z. B. 10 Sekunden, Schritt S11), wird in Schritt S12 die Zündung des Verbrennungsmotors abgestellt, so dass der Motor ausgeschaltet wird. Dementsprechend erlischt in Schritt S13 auch die Leuchtdiode. Der Bediener hat jetzt die Möglichkeit, Öl nachzufüllen.

## Patentansprüche

1. Arbeitsgerät mit einem Verbrennungsmotor und einem von dem Verbrennungsmotor antreibbaren Schwingungserreger, wobei der Verbrennungsmotor aufweist:
- eine Startereinrichtung zum Starten des Verbrennungsmotors;
- ein Ölreservoir (6) im Bereich eines Kurbelraums (10), zum Aufnehmen von Öl;
- eine Ölmesseinrichtung (12) zum Erkennen, dass in dem Ölreservoir (6) Öl vorhanden ist, und zum Erzeugen eines entsprechenden Signals: und
- eine Auswerteeinrichtung (13) zum Erzeugen einer Ölstandsinformation auf Basis des Signals von der Ölmesseinrichtung (12);
wobei
- die Ölstandsinformation in einem bestimmten Zeitraum nach dem Starten des Verbrennungsmotors erzeugbar ist;
- der Zeitraum derart bestimmt ist, dass er endet, bevor der Schwingungserreger von dem Verbrennungsmotor angetrieben wird; und wobei
- die Ölstandsinformation auch noch nach Ablauf des bestimmten Zeitraums nach dem Starten vorhanden ist.

2. Arbeitsgerät nach Anspruch 1, **dadurch gekennzeichnet, dass** der bestimmte Zeitraum in Relation zu einer Betriebszeit des Verbrennungsmotors kurz ist.

3. Arbeitsgerät nach Anspruch 1 oder 2, **dadurch gekennzeichnet, dass** der Beginn des Antreibens des Schwingungserregers durch den Verbrennungsmotor das Ende des bestimmten Zeitraums auslöst.

4. Arbeitsgerät nach Anspruch 2 oder 3, **dadurch gekennzeichnet, dass** eine Kupplung zum Koppeln des Verbrennungsmotors mit dem Schwingungserreger vorgesehen ist, und dass die Ölstandsinformation durch die Auswerteeinrichtung (13) nach dem Starten des Verbrennungsmotors so lange erzeugbar ist, bis die Kupplung den Verbrennungsmotor mit dem Schwingungserreger koppelt.

5. Arbeitsgerät nach einem der Ansprüche 1 bis 4, **dadurch gekennzeichnet, dass** die Ölstandsinformation bis zum Beginn einer Arbeitsphase, in der das Arbeitsgerät seine bestimmungsgemäße Arbeit verrichtet, erzeugbar ist.

6. Arbeitsgerät nach einem der Ansprüche 1 bis 5, **dadurch gekennzeichnet, dass** die Ölstandsinformation innerhalb einer vorbestimmten Zeitspanne nach Erreichen einer vorbestimmten Mindestdrehzahl des Verbrennungsmotors erzeugbar ist.

7. Arbeitsgerät nach Anspruch 6, **dadurch gekennzeichnet, dass** die Ölstandsinformation unmittelbar nach Erreichen der vorbestimmten Mindestdrehzahl des Verbrennungsmotors erzeugbar ist.

8. Arbeitsgerät nach einem der Ansprüche 1 bis 7, **dadurch gekennzeichnet, dass** die Ölstandsinformation erzeugbar ist, solange die tatsächliche Kurbelwellen-Drehzahl kleiner ist als eine vorgegebene Arbeitsdrehzahl.

9. Arbeitsgerät nach einem der Ansprüche 1 bis 8, **dadurch gekennzeichnet, dass** die Ölstandsinformation einmalig erzeugbar ist.

10. Arbeitsgerät nach einem der Ansprüche 1 bis 9, **dadurch gekennzeichnet, dass**
- eine Stoppeinrichtung zum Unterbrechen des Betriebs des Verbrennungsmotors vorgesehen ist;
- die Auswerteeinrichtung (13) mit der Stoppeinrichtung gekoppelt ist; und dass
- bei Vorliegen einer bestimmten Ölstandsinformation der Betrieb des Verbrennungsmotors durch die Stoppeinrichtung unterbrechbar ist.

11. Arbeitsgerät nach Anspruch 10, **dadurch gekennzeichnet, dass** der Betrieb des Verbrennungsmotors nach Ablauf einer vorbestimmten Zeitspanne nach Vorliegen der bestimmten Ölstandsinformation durch die Stoppeinrichtung unterbrechbar ist.

12. Arbeitsgerät nach einem der Ansprüche 1 bis 11, **dadurch gekennzeichnet, dass** die Auswerteeinrichtung (13) mit einer Drehzahlregeleinrichtung gekoppelt ist, und dass bei Vorliegen einer bestimmten Ölstandsinformation die Drehzahl des Verbrennungsmotors durch die Drehzahlregeleinrichtung auf einen unter einer Betriebsdrehzahl liegenden Drehzahlwert einstellbar ist.

13. Arbeitsgerät nach einem der Ansprüche 1 bis 12, **dadurch gekennzeichnet, dass** die Auswerteeinrichtung (13) mit einer Anzeigeeinrichtung gekoppelt ist, und dass bei Vorliegen einer bestimmten Ölstandsinformation eine optische und/oder akustische Anzeigeinformation über die Anzeigeeinrichtung ausgebbar ist.

14. Arbeitsgerät nach Anspruch 13, **dadurch gekennzeichnet, dass** die Anzeigeinformation über die Anzeigeeinrichtung über eine bestimmte Zeitspanne ausgebbar ist, auch wenn die Ölstandsinformation nicht mehr vorliegt.

15. Arbeitsgerät nach einem der Ansprüche 1 bis 14, **dadurch gekennzeichnet, dass** die bestimmte Ölstandsinformation einer Information entspricht, dass zuwenig Öl in dem Ölreservoir (6) vorhanden ist.

16. Arbeitsgerät nach einem der Ansprüche 1 bis 15, **dadurch gekennzeichnet, dass** die Ölstandsinformation in Form eines Signals vorliegt.

17. Arbeitsgerät nach einem der Ansprüche 1 bis 16, **dadurch gekennzeichnet, dass**
- der Verbrennungsmotor eine Spannungseinrichtung zum Erzeugen und/oder Speichern von elektrischer Energie aufweist:
- durch die Spannungseinrichtung nach dem Starten des Verbrennungsmotors eine Versorgungsspannung für die Olmesseinrichtung (12) und die Auswerteeinrichtung (13) bereitstellbar ist;
- die Ölstandsinformation durch die Auswerteeinrichtung (13) unmittelbar nach dem Beginn des Startvorgangs des Verbrennungsmotors über eine kurze Zeitspanne erzeugbar ist.

18. Arbeitsgerät nach einem der Ansprüche 1 bis 16, **dadurch gekennzeichnet, dass**
- der Verbrennungsmotor eine Spannungseinrichtung zum Speichern von elektrischer Energie aufweist;
- durch die Spannungseinrichtung vor dem Starten des Verbrennungsmotors eine Versorgungsspannung für die Ölmesseinrichtung (12) und die Auswerteeinrichtung (13) bereitstellbar ist;
- die Ölstandsinformation durch die Auswerteeinrichtung (13) vor dem Beginn des Startvorgangs des Verbrennungsmotors erzeugbar ist;
- die Ölstandsinformation speicherbar ist.

19. Arbeitsgerät nach einem der Ansprüche 1 bis 18. **dadurch gekennzeichnet, dass** die Auswerteeinrichtung (13) in die Ölmesseinrichtung (12) integriert ist.

20. Arbeitsgerät nach einem der Ansprüche 1 bis 19, **dadurch gekennzeichnet, dass** die Ölmesseinrichtung (12) einen Ölsensor aufweist.

21. Arbeitsgerät nach Anspruch 20, **dadurch gekennzeichnet, dass** der Ölsensor nach einem kapazitiven, optischen, thermischen und/oder mechanischen Prinzip arbeitet.

22. Arbeitsgerät nach Anspruch 20 oder 21, **dadurch gekennzeichnet, dass** der Verbrennungsmotor ein Motorgehäuse (1) aufweist, und dass der Ölsensor in ein in dem Motorgehäuse (1) vorgesehenes Gewinde (8) einschraubbar ist.

23. Verfahren zum Überwachen eines Ölstands in einem Verbrennungsmotor zum Antreiben eines Schwingungserregers in einem Arbeitsgerät, wobei der Verbrennungsmotor aufweist:
- eine Startereinrichtung zum Starten des Verbrennungsmotors;
- ein Ölreservoir (6) im Bereich eines Kurbelraums (10), zum Aufnehmen von Öl;
- eine Ölmesseinrichtung (12) zum Erkennen, dass in dem Ölreservoir (6) Öl vorhanden ist, und zum Erzeugen eines entsprechenden Signals; und
- eine Auswerteeinrichtung (13) zum Erzeugen einer Ölstandsinformation auf Basis des Signals von der Ölmesseinrichtung (12);
mit den Schritten
- Starten des Verbrennungsmotors durch die Startereinrichtung:
- Betreiben der Ölmesseinrichtung (12) sofort nach dem Beginn des Startvorgangs des Verbrennungsmotors bis zum Aktivieren des Schwingungserregers, zum Erkennen des Vorhandenseins von Öl in dem Ölreservoir (6) und Erzeugen des entsprechenden Signals;
- Auswerten des Signals zum Erzeugen einer Ölstandsinformation.

24. Verfahren nach Anspruch 23, **dadurch gekennzeichnet, dass** die Ölstandsinformation erst nach Erreichen einer vorbestimmten Mindestdrehzahl des Verbrennungsmotors erzeugt wird.

25. Verfahren nach Anspruch 23 oder 24, **dadurch gekennzeichnet, dass** die Ölstandsinformation bei jedem Startvorgang nur einmalig erzeugt wird.

26. Verfahren nach einem der Ansprüche 23 bis 25, **dadurch gekennzeichnet, dass** eine bestimmte Ölstandsinformation einer Information entspricht, dass zuwenig Öl in dem Ölreservoir (6) vorhanden ist, und dass aufgrund der bestimmten Ölstandsinformation eine oder mehrere der folgenden Maßnahmen ausgelöst werden:
- sofortiges Unterbrechen des Betriebs des Verbrennungsmotors:
- Unterbrechen des Betriebs des Verbrennungsmotors nach Ablauf einer vorgegebenen Zeitspanne nach Feststellen der bestimmten Ölstandsinformation;
- Begrenzen der Drehzahl des Verbrennungsmotors auf einen unter einer Betriebsdrehzahl liegenden Drehzahlwert;
- Aktivieren einer akustischen und/oder optischen Anzeige.

## Claims

1. Working device having a combustion engine and a vibration exciter which can be driven by the combustion engine, wherein the combustion engine has:
- a starter device for starting the combustion engine;
- an oil tank (6) in the region of a crank chamber (10) to receive oil;
- an oil measuring device (12) for recognising that oil is present in the oil tank (6) and for generating a corresponding signal; and
- an evaluation device (13) for generating oil level information on the basis of the signal from the oil measuring device (12);
wherein
- the oil level information can be generated in a set time period after start-up of the combustion engine;
- the time period is set in such a way that it ends before the vibration exciter is driven by the combustion engine; and wherein
- the oil level information is still present even after the set time period following start-up has elapsed.

2. Working device as claimed in claim 1, **characterised in that** the set time period is short in relation to an operating time of the combustion engine.

3. Working device as claimed in claim 1 or 2, **characterised in that** the commencement of driving of the vibration exciter by the combustion engine triggers the end of the set time period.

4. Working device as claimed in claim 2 or 3, **characterised in that** a coupling for coupling the combustion engine to the vibration exciter is provided and that the oil level information can be generated by the evaluation device (13) after start-up of the combustion engine until the coupling couples the combustion engine to the vibration exciter.

5. Working device as claimed in any one of claims 1 to 4, **characterised in that** the oil level information can be generated until commencement of a working phase in which the working device performs its intended work.

6. Working device as claimed in any one of claims 1 to 5, **characterised in that** the oil level information can be generated within a preset time span after a preset minimum revolution speed of the combustion engine has been reached.

7. Working device as claimed in claim 6, **characterised in that** the oil level information can be generated immediately after the preset minimum revolution speed of the combustion engine has been reached.

8. Working device as claimed in any one of claims 1 to 7, **characterised in that** the oil level information can be generated as long as the actual crankshaft revolution speed is lower than a specified working revolution speed.

9. Working device as claimed in any one of claims 1 to 8, **characterised in that** the oil level information can be generated once.

10. Working device as claimed in any one of claims 1 to 9, **characterised in that**
- a stop device for interrupting operation of the combustion engine is provided;
- the evaluation device (13) is coupled to the stop device; and that
- in the presence of specific oil level information, the operation of the combustion engine can be interrupted by the stop device.

11. Working device as claimed in claim 10, **characterised in that** the operation of the combustion engine can be interrupted by the stop device after the elapse of a preset time span following the specific oil level information being present.

12. Working device as claimed in any one of claims 1 to 11, **characterised in that** the evaluation device (13) is coupled to a revolution speed regulating device, and that in the presence of specific oil level information the revolution speed of the combustion engine can be adjusted by the revolution speed regulating device to a revolution speed value below an operational revolution speed.

13. Working device as claimed in any one of claims 1 to 12, **characterised in that** the evaluation device (13) is coupled to a display device and that in the presence of specific oil level information visual and/or acoustic display information can be output by the display device.

14. Working device as claimed in claim 13, **characterised in that** the display information can be output by the display device over a set time span even if the oil level information is no longer present.

15. Working device as claimed in any one of claims 1 to 14, **characterised in that** the specific oil level information corresponds to information that too little oil is present in the oil tank (6).

16. Working device as claimed in any one of claims 1 to 15, **characterised in that** the oil level information is present in the form of a signal.

17. Working device as claimed in any one of claims 1 to 16, **characterised in that**
- the combustion engine has a voltage device for generating and/or storing electrical power;
- by means of the voltage device and after start-up of the combustion engine a supply voltage for the oil measuring device (12) and the evaluation device (13) can be provided;
- the oil level information can be generated over a short time span by the evaluation device (13) immediately after commencement of the starting procedure of the combustion engine.

18. Working device as claimed in any one of claims 1 to 16, **characterised in that**
- the combustion engine has a voltage device for storing electrical power;
- by means of the voltage device and before start-up of the combustion engine a supply voltage for the oil measuring device (12) and the evaluation device (13) can be provided;
- the oil level information can be generated by the evaluation device (13) before commencement of the starting procedure of the combustion engine;
- the oil level information can be stored.

19. Working device as claimed in any one of claims 1 to 18, **characterised in that** the evaluation device (13) is integrated into the oil measuring device (12).

20. Working device as claimed in any one of claims 1 to 19, **characterised in that** the oil measuring device (12) has an oil sensor.

21. Working device as claimed in claim 20, **characterised in that** the oil sensor operates according to a capacitive, optical, thermal and/or mechanical principle.

22. Working device as claimed in claim 20 or 21, **characterised in that** the combustion engine has an engine housing (1) and that the oil sensor can be screwed into a thread (8) provided in the engine housing (11).

23. Method for monitoring an oil level in a combustion engine for driving a vibration exciter in a working device, wherein the combustion engine has:
- a starter device for starting the combustion engine;
- an oil tank (6) in the region of a crank chamber (10) to receive oil;
- an oil measuring device (12) for recognising that oil is present in the oil tank (6) and for generating a corresponding signal; and
- an evaluation device (13) for generating oil level information on the basis of the signal from the oil measuring device (12);
having the steps of
- starting the combustion engine by means of the starter device;
- operating the oil measuring device (12) immediately after commencement of the starting procedure of the combustion engine until activation of the vibration exciter, in order to recognise the presence of oil in the oil tank (6) and to generate the corresponding signal;
- evaluating the signal to generate oil level information.

24. Method as claimed in claim 23, **characterised in that** the oil level information is generated only after a preset minimum revolution speed of the combustion engine has been reached.

25. Method as claimed in claim 23 or 24, **characterised in that** the oil level information is generated only once during each starting procedure.

26. Method as claimed in any one of claims 23 to 25, **characterised in that** specific oil level information corresponds to information that too little oil is present in the oil tank (6), and that on the basis of the specific oil level information one or a plurality of the following measures are initiated:
- immediate interruption of the operation of the combustion engine;
- interruption of the operation of the combustion engine after a specified time span following determination of the specific oil level information has elapsed;
- limiting the revolution speed of the combustion engine to a revolution speed value below the operational revolution speed;
- activating an acoustic and/or visual display.

## Revendications

1. Outil de chantier, comportant un moteur thermique et un oscillateur actionnable par le moteur thermique, ledit moteur thermique comportant :
- un dispositif de démarrage pour démarrer le moteur thermique ;
- un réservoir d'huile (6) dans la zone de l'espace à vilebrequin (10), destiné à recevoir de l'huile ;
- un dispositif de mesure d'huile (12) pour détecter la présence de l'huile dans le réservoir (6) et pour générer un signal correspondant ; et
- un dispositif d'analyse (13) pour générer une information sur le niveau d'huile sur la base du signal délivré par le dispositif de mesure d'huile (12) ;
dans lequel
- l'information sur le niveau d'huile peut être générée dans un intervalle de temps déterminé après le démarrage du moteur thermique ;
- l'intervalle de temps est déterminé de telle sorte qu'il finit avant que l'oscillateur soit actionné par le moteur thermique ; et dans lequel
- l'information sur le niveau d'huile est encore présente après l'expiration de l'intervalle de temps déterminé après le démarrage.

2. Outil de chantier selon la revendication 1, **caractérisé en ce que** l'intervalle de temps déterminé est court par rapport à une durée de fonctionnement du moteur thermique.

3. Outil de chantier selon la revendication 1 ou 2, **caractérisé en ce que** le début de l'actionnement de l'oscillateur par le moteur thermique déclenche la fin de l'intervalle de temps déterminé.

4. Outil de chantier selon la revendication 2 ou 3, **caractérisé en ce qu'**il est prévu un système de couplage pour coupler le moteur thermique avec l'oscillateur, et **en ce que** l'information sur le niveau d'huile peut être générée par le dispositif d'analyse (13) après le démarrage du moteur thermique jusqu'à ce que le système de couplage ait couplé le moteur thermique avec l'oscillateur.

5. Outil de chantier selon l'une quelconque des revendications 1 à 4, **caractérisé en ce que** l'information sur le niveau d'huile peut être générée jusqu'au début d'une phase de travail, dans laquelle l'outil de travail effectue le travail conforme à sa destination.

6. Outil de chantier selon l'une quelconque des revendications 1 à 5, **caractérisé en ce que** l'information sur le niveau d'huile peut être générée à l'intérieur d'un intervalle de temps prédéterminé après que le moteur thermique a atteint une vitesse de rotation minimale prédéterminée.

7. Outil de chantier selon la revendication 6, **caractérisé en ce que** l'information sur le niveau d'huile peut être générée immédiatement après que le moteur thermique a atteint la vitesse de rotation minimale prédéterminée.

8. Outil de chantier selon l'une quelconque des revendications 1 à 7, **caractérisé en ce que** l'information sur le niveau d'huile peut être générée tant que la vitesse de rotation réelle du vilebrequin est inférieure à une vitesse de rotation de travail prédéfinie.

9. Outil de chantier selon l'une quelconque des revendications 1 à 8, **caractérisé en ce que** l'information sur le niveau d'huile peut être générée une seule fois.

10. Outil de chantier selon l'une quelconque des revendications 1 à 9, **caractérisé en ce que**
- il est prévu un dispositif d'arrêt pour interrompre le fonctionnement du moteur thermique ;
- le dispositif d'analyse (13) est couplé avec le dispositif d'arrêt ; et **en ce que**
- en présence d'une information déterminée sur le niveau d'huile, le fonctionnement du moteur thermique peut être interrompu par le dispositif d'arrêt.

11. Outil de chantier selon la revendication 10, **caractérisé en ce que** le fonctionnement du moteur thermique peut être interrompu par le dispositif d'arrêt après l'expiration d'un intervalle de temps prédéterminé après la présence de l'information déterminée sur le niveau d'huile.

12. Outil de chantier selon l'une quelconque des revendications 1 à 11, **caractérisé en ce que** le dispositif d'analyse (13) est couplé avec un dispositif de réglage de la vitesse de rotation, et **en ce qu'**en présence d'une information déterminée sur le niveau d'huile, la vitesse de rotation du moteur thermique peut être réglée par le dispositif de réglage de la vitesse de rotation à une valeur inférieure à la vitesse de rotation de service.

13. Outil de chantier selon l'une quelconque des revendications 1 à 12, **caractérisé en ce que** le dispositif d'analyse (13) est couplé à un dispositif d'affichage, et **en ce qu'**en présence d'une information déterminée sur le niveau d'huile, une information visuelle et/ou sonore peut être délivrée par le dispositif d'affichage.

14. Outil de chantier selon la revendication 13, **caractérisé en ce que** l'information affichée par le dispositif d'affichage peut être délivrée pendant un intervalle de temps déterminé même si l'information sur le niveau d'huile n'est plus présente.

15. Outil de chantier selon l'une quelconque des revendications 1 à 14, **caractérisé en ce que** l'information déterminée sur le niveau d'huile correspond à une information signalant que le niveau d'huile est insuffisant dans le réservoir d'huile (6).

16. Outil de chantier selon l'une quelconque des revendications 1 à 15, **caractérisé en ce que** l'information sur le niveau d'huile est présente sous la forme d'un signal.

17. Outil de chantier selon l'une quelconque des revendications 1 à 16, **caractérisé en ce que**
- le moteur thermique comporte un dispositif de tension pour générer et/ou stocker de l'énergie électrique ;
- une tension d'alimentation pour le dispositif de mesure d'huile (12) et le dispositif d'analyse (13) peut être mise à disposition par le dispositif de tension après le démarrage du moteur thermique ;
- l'information sur le niveau d'huile peut être délivrée par le dispositif d'analyse (13) pendant un court intervalle de temps après le début du processus de démarrage du moteur thermique.

18. Outil de chantier selon l'une quelconque des revendications 1 à 16, **caractérisé en ce que**
- le moteur thermique comporte un dispositif de tension pour stocker de l'énergie électrique ;
- une tension d'alimentation pour le dispositif de mesure d'huile (12) et le dispositif d'analyse (13) peut être mise à disposition par le dispositif de tension avant le démarrage du moteur thermique ;
- l'information sur le niveau d'huile peut être délivrée par le dispositif d'analyse (13) avant le début du processus de démarrage du moteur thermique ;
- l'information sur le niveau d'huile peut être mémorisée.

19. Outil de chantier selon l'une quelconque des revendications 1 à 18, **caractérisé en ce que** le dispositif d'analyse (13) est intégré dans le dispositif de mesure d'huile (12).

20. Outil de chantier selon l'une quelconque des revendications 1 à 19, **caractérisé en ce que** le dispositif de mesure d'huile (12) comporte un capteur d'huile.

21. Outil de chantier selon la revendication 20, **caractérisé en ce que** le capteur d'huile fonctionne selon un principe capacitif, optique, thermique et/ou mécanique.

22. Outil de chantier selon la revendication 20 ou 21, **caractérisé en ce que** le moteur thermique comporte un carter (1) et **en ce que** le capteur d'huile peut être vissé dans un filetage (8) prévu dans le carter (1) du moteur.

23. Procédé pour la surveillance d'un niveau d'huile dans un moteur thermique destiné à actionner un oscillateur dans un outil de chantier, ledit moteur thermique comportant :
- un dispositif de démarrage pour démarrer le moteur thermique ;
- un réservoir d'huile (6) dans la zone de l'espace à vilebrequin (10), destiné à recevoir de l'huile ;
- un dispositif de mesure d'huile (12) pour détecter la présence de l'huile dans le réservoir (6) et pour générer un signal correspondant ; et
- un dispositif d'analyse (13) pour générer une information sur le niveau d'huile sur la base du signal délivré par le dispositif de mesure d'huile (12) ;
comportant les étapes :
- démarrage du moteur thermique par le dispositif de démarrage ;
- actionnement du dispositif de mesure d'huile (12) immédiatement après le début du processus de démarrage du moteur thermique jusqu'à l'activation de l'oscillateur, afin de détecter la présence d'huile dans le réservoir d'huile (6) et de générer un signal correspondant ;
- analyse du signal pour générer une information sur le niveau d'huile.

24. Procédé selon la revendication 23, **caractérisé en ce que** l'information sur le niveau d'huile est délivrée seulement après que le moteur thermique a atteint une vitesse de rotation minimale prédéterminée.

25. Procédé selon la revendication 23 ou 24, **caractérisé en ce que** l'information sur le niveau d'huile est délivrée seulement une seule fois à chaque processus de démarrage.

26. Procédé selon l'une quelconque des revendications 23 à 25, **caractérisé en ce qu'**une information déterminée sur le niveau d'huile correspond à une information signalant que le niveau d'huile est insuffisant dans le réservoir d'huile (6), et **en ce que**, compte tenu de l'information déterminée sur le niveau d'huile, une ou plusieurs des mesures suivantes sont déclenchées :
- interruption immédiate du fonctionnement du moteur thermique ;
- interruption du fonctionnement du moteur thermique après l'expiration d'un intervalle de temps prédéfini après la constatation de la présence de l'information déterminée sur le niveau d'huile ;
- limitation de la vitesse de rotation du moteur thermique à une valeur inférieure à une vitesse de rotation de service ;
- activation d'un affichage sonore et/ ou visuel.
